# EUROPÄISCHE PATENTANMELDUNG

(11) **EP 4 650 696 A1**
(43) Veröffentlichungstag der Anmeldung: **19.11.2025**
(21) Anmeldenummer: 25174516.2
(22) Anmeldetag: 06.05.2025
(51) Int. Cl.: F25D 27/00, H05B 47/11

(54) **KÜHL- UND/ODER GEFRIERGERÄT**

(30) Priorität: 13.05.2024 DE 102024113243; 03.06.2024 DE 102024115337
(71) Anmelder: Liebherr-Hausgeräte Ochsenhausen GmbH, 88416 Ochsenhausen (DE)
(72) Erfinder: GERNER, Herbert, 88416 Erlenmoos (DE); RUF, Johannes, 88400 Biberach (DE)
(74) Vertreter: Herrmann, Uwe

(57) **Zusammenfassung**

Die vorliegende Erfindung betrifft ein Kühl- und/oder Gefriergerät mit einem Korpus, in dem sich ein gekühlter Innenraum befindet, der einen Nutzraum zur Lagerung von Kühl- und/oder Gefriergut aufweist, sowie einer oder mehreren Beleuchtungseinheiten, die in dem gekühlten Innenraum und/oder an dem Korpus angeordnet sind, wobei eine Steuereinheit vorhanden ist, die ausgebildet ist, Steuersignale an die Beleuchtungseinheiten auszugeben, wobei ein Bussystem vorhanden ist, das mit der Steuereinheit sowie mit den Beleuchtungseinheiten derart in Verbindung steht, dass die Beleuchtungseinheiten unter Verwendung das Bussystems von der Steuereinheit angesteuert werden.

## Beschreibung

Die vorliegende Erfindung betrifft ein Kühl- und/oder Gefriergerät mit einem Korpus, in dem sich ein gekühlter Innenraum befindet, der einen Nutzraum zur Lagerung von Kühl- und/oder Gefriergut aufweist, sowie einer oder mehreren Beleuchtungseinheiten, die in dem gekühlten Innenraum und/oder an dem Korpus angeordnet sind, wobei eine Steuereinheit vorhanden ist, die ausgebildet ist, Steuersignale an die Beleuchtungseinheiten auszugeben.

Aus dem Stand der Technik ist es bekannt, Beleuchtungseinheiten in Kühlgeräten im Hinblick auf die Helligkeit und Farbe der Leuchtmittel, wie z.B. von LEDs, der Beleuchtungseinheiten nur als gesamte Einheit anzusteuern.

Dabei ist es bekannt, dass die Ansteuerung der Lichtmittel mittels einer Steuerelektronik durchgeführt wird, wobei je LED-Farbe ein Steuerausgang verwendet wird. Dies führt z.B. bei RGBW-Beleuchtungen dazu, dass vier individuell anzusteuernde Lichtausgänge vorhanden sein müssen, nämlich pro Lichtfarbe einer. Des Weiteren muss die gesamte Geräteverkabelung entsprechend aufwändig gestaltet werden.

Der vorliegenden Erfindung liegt die Aufgabe zugrunde, ein Kühl- und/oder Gefriergerät der eingangs genannten Art dahingehend weiterzubilden, dass eine komplexe Ansteuerung der Beleuchtungsmittel möglich ist, ohne dass der Einsatz von aufwändiger Hardware, insbesondere einer aufwändigen Verkabelung notwendig ist.

Diese Aufgabe wird durch ein Kühl- und/oder Gefriergerät mit den Merkmalen des Anspruchs 1 gelöst.

Danach ist vorgesehen, dass ein Bussystem vorhanden ist, das mit der Steuereinheit sowie mit den Beleuchtungseinheiten derart in Verbindung steht, dass die Beleuchtungseinheiten unter Verwendung das Bussystems von der Steuereinheit angesteuert werden.

Dadurch wird es beispielsweise möglich, eine Individuelle Ansteuerung einzelner oder segmentierter LEDs oder sonstiger Leuchtmittel innerhalb einer Beleuchtungseinheit vorzunehmen, ohne dass für jede LED eine einzelne Verkabelung verlegt werden muss.

Denkbar ist eine dynamische voneinander unabhängige Ansteuerung mehrerer Beleuchtungseinheiten und/mehrerer Leuchtmittel einer Beleuchtungseinheit. Hierdurch werden flexibel veränderbare Lichtszenarien ermöglicht.

Somit können neue Lichtmodule bzw. Lichtmodule mit einer gegenüber dem Stand der Technik erweiterten Funktionalität über einen separaten Ansteuerbus angesteuert werden.

Dies kann bei langsamen Vorgängen das bestehende Geräte-Bussystem sein oder ein separates auf Lichtanforderungen abgestimmtes Bussystem. Ein derartiges Bussystem bildet die architektonische Grundlage für verschiedenartige zukünftige Lichtlösungen.

Die wenigstens eine Beleuchtungseinheit kann zur Beleuchtung des Innenraums als auch zur Beleuchtung eines Bereiches außerhalb des Gerätes oder der Geräteaußenseite dienen.

Die wenigstens eine Beleuchtungseinheit kann sowohl für Beleuchtungszwecke, wie z.B. zur Beleuchtung des gekühlten Innenraums, als auch für Effektzwecke dienen.

Die Beleuchtungseinheiten können eigenständig als auch mit anderen Funktionen kombiniert sein.

Die für die Ansteuerung der Lichtmodule erforderlichen Befehle stammen von einer Steuereinheit, welche die Gegenstelle des Bussystems für die Beleuchtungseinheit(en) darstellt.

Bei dem Bussystem kann es sich sowohl im ein drahtgebundenes Bussystem als auch um ein Funksystem handeln.

Die Anbindung des drahtgebundenen Bussystems an die Beleuchtungseinheit(en) kann entweder galvanisch gekoppelt oder auch galvanisch getrennt erfolgen bzw. sein.

Die galvanische Trennung der Ansteuersignale des Bussystems von der Versorgungsspannung der Beleuchtungseinheiten bringt den Vorteil mit sich, die Lichtleistung unabhängig vom Leistungsvermögen der Ansteuerelektronik skalieren zu können.

Das Bussystem kann in einer einfachen Ausgestaltung unidirektional sein, d. h. die Beleuchtungseinheiten können lediglich Steuersignale empfangen.

In diesem Fall ist das Bussystem derart ausgebildet, dass es unidirektional arbeitet, so dass es nur Steuersignale an die Beleuchtungseinheit übermitteln kann, jedoch keine Signale von der Beleuchtungseinheit empfangen kann.

Von der Erfindung ist jedoch auch ein bidirektional arbeitendes Bussystem umfasst. Somit können die Beleuchtungseinheiten auch bidirektional z.B. sowohl in Halb- als auch in Vollduplex angebunden sein.

Das Bussystem kann somit derart ausgebildet ist, dass es bidirektional arbeitet, so dass es Steuersignale an die Beleuchtungseinheit übermitteln kann als auch Signale von der Beleuchtungseinheit empfangen kann.

Die Ausgestaltung des Bussystems (uni-/ bidirektional; halb-/ vollduplex) ist in Kombinatorik mit der galvanischen Trennung zu sehen.

Die Funkanbindung der Beleuchtungseinheiten kann in der Form erfolgen, dass die Spannungsversorgung des Funksystems aus der Spannungsversorgung der Beleuchtungseinheiten entnommen wird.

In weiterer Ausgestaltung der Erfindung ist somit vorgesehen, dass die Beleuchtungseinheit eine Funkschnittstelle zur drahtlosen Ansteuerung der Beleuchtungseinheit durch das Bussystem aufweisen, dass die Beleuchtungseinheit eine Stromversorgung aufweist und dass die Stromversorgung derart ausgebildet ist, dass diese auch die Stromversorgung für die Funkschnittstelle bildet.

In einer weiteren Ausgestaltung der Erfindung ist eine Ansteuerintelligenz vorhanden, die sich nur in der Steuereinheit, nur in den Beleuchtungseinheiten oder sowohl in der Steuereinheit als auch in den Beleuchtungseinheiten befindet.

Unter einer "Ansteuerintelligenz" ist ein Prozessor sowie ein Algorithmus bzw. Software zu verstehen, der von dem Prozessor der Steuereinheit und/oder der Beleuchtungsmittel ausgeführt wird, um beispielsweise bestimmte Lichteffekte zu erzielen.

Die Verteilung der Ansteuerungsintelligenz kann somit auf dem Controller der Steuereinheit oder auf den Beleuchtungseinheiten oder auf Beidem platziert werden.

Die Ansteuerungskomplexität auf den Beleuchtungseinheiten und/oder auf dem Controller der Steuereinheit kann von der gemeinsamen Ansteuerung aller auf einer Beleuchtungseinheit verbauten Leuchtmittel bis hin zur individuellen Ansteuerung jedes einzelnen Leuchtmittels (wie z.B. LED) abhängig vom Anwendungsfall unterschiedlich sein und ggf. variiert werden bzw. einstellbar sein, d.h. durch einen Nutzer oder Servicetechniker oder werkseitig.

Hierfür ist beispielsweise auf jeder Steuereinheit ein Controller eingesetzt, welche die Schnittstelle zum Lichtbussystem bildet und die Ansteuerung der auf der Beleuchtungseinheit eingesetzten Leuchtmittel ausführt.

Die Leuchtmittel werden von dem Controller angesteuert. Dies kann einzeln aber auch in entsprechenden Ansteuergruppen erfolgen.

In einer weiteren Ausführung der Erfindung ist vorgesehen, dass die Steuereinheit und/oder die Beleuchtungseinheit eine Schnittstelle zur Kommunikation mit einem externen Gerät aufweist.

Vorzugsweise handelt es sich um eine drahtlos arbeitende Funkschnittstelle.

Dies hat den Vorteil, dass eine Kommunikation mit einem Endgerät des Nutzers, wie z.B. mit einem Handy oder Tablet möglich ist. Der Nutzer kann dann ggf. über eine App eine Beleuchtungsart auswählen, wie z.B. die Lichtfarbe, die Anzahl und/oder die Verteilung der z.B. bei einer Türöffnung aktivierten Beleuchtungseinheiten, die Helligkeit, Lichteffekte etc.

Die Steuereinheit und/oder die Beleuchtungsmittel selbst können über einsprechende Kommunikationsmittel vernetzt sein und so über App oder andere externe Anwendungen gesteuert werden.

Dabei ist es möglich, dass über die App oder anderweitig Zubuchoptionen zugekauft bzw. konfiguriert werden können, so dass der Nutzungsumfang je nach dem Umfang der gebuchten Optionen verschiedene Beleuchtungseffekte eingestellt werden können.

Hierüber können auch unterschiedliche Lichtszenarien offline erstellt werden und auf dem Gerät zur Ausführung gebracht werden.

Die Erfindung betrifft auch eine Gruppe von zwei oder mehr als zwei Kühl- und/oder Gefriergeräten, wobei ein gemeinsames Bussystem vorhanden ist, über das die Beleuchtungseinheiten mehrerer Geräte angesteuert werden. Das gemeinsame Bussystem kann einen Bestandteil eines Gerätes bilden oder auch als externe Einheit ausführt sein.

Es somit auch Anordnungen über mehrere Geräte hinweg am gleichen Bussystem denkbar. Hierdurch lassen sich speziell im Business-Industriebereich innovative Lichtgestaltungen realisieren.

Die Beleuchtungseinheiten können dahingehend ausgeführt sein, dass über das Bussystem entsprechende Updates der Ansteuerungssoftware möglich sind.

Über die Steuereinheit können verschiedenste Lichtszenarien realisiert werden.

Denkbar ist es, dass die Steuereinheit und/oder das Bussystem ausgebildet ist, die Lichtfarbe und/oder den Beleuchtungsort der Beleuchtungsmittel in Abhängigkeit wenigstens eines Parameters anzusteuern.

Bei dem oder den Parametern kann es sich beispielsweise um einen oder mehrere der folgenden Parameter handeln: Istwert (z.B. der Temperatur oder der Luftfeuchtigkeit im gekühlten Innenraum), Sollwert (z.B. der Temperatur oder der Luftfeuchtigkeit im gekühlten Innenraum), Abweichung zwischen Ist- und Sollwert, Änderung des Sollwertes (z.B. Farbe rot bei der Erhöhung des Sollwertes, Farbe blau bei der Verringerung des Sollwertes), Vorliegen eines Hinweises, Tageszeit, Art des Kühl- bzw. Gefriergutes (z.B. Wein, Süßgetränke, Mineralwasser, Obst, Gemüse etc.), Lagerdauer des Kühl- bzw. Gefriergutes, zeitlicher Abstand der tatsächlichen Lagerdauer von einer maximal zulässigen Lagerdauer des Kühl- bzw. Gefriergutes, Grad der Fleischreifung bei einem Dry-Ager-Gerät.

Möglich ist es, dass Alarme via Licht im Gerät angezeigt werden (z.B. rot oder gelb). Z.B. kann das Gerät rot leiuchten, wenn Temperatur nicht den Vorgaben entspricht oder gelb leuchten, wenn Hinweise zu beachten sind.

Denkbar ist auch die Möglichkeit der Einstellung eines individuell definierten Lichtszenarios (z.B. via App oder sonstige Eingabemittel). So kann beispielsweise eine Ambilight/Moodlight/Innenbeleuchtung eingestellt werden, d.h. ein Wechsel von kaltzu warmweiß, oder Wechsel von Farben abhängig der Tageszeit oder sonstigen Ereignissen.

Auch ist es möglich (beispielsweise bei einem Getränkekühler) eine markenspezifische Definition der Lichteffekte vorzunehmen, einschließlich der Möglichkeit, "signature Lichteffekte" zu definieren, die Aufmerksamkeit für die Waren im Gerät erzeugen und individuell für einzelne Marken stehen. Dabei können auch verkaufspsychologischer Effekte von Farben auf den Kaufprozess mittels der Beleuchtung der Geräte realisiert werden (z.B. bei Getränkekühler / Eiscremetruhen oder FoodRetail Geräten)

In einer weiteren Ausgestaltung weist das Gerät ein Erfassungsmittel auf oder steht mit einem Erfassungsmittel in Verbindung, wobei das Erfassungsmittel ausgebildet ist, eine Nutzereingabe zu erfassen, wobei die Erfassungsmittel mit der Steuereinheit und/oder mit dem Bussystem in Verbindung stehen und wobei die Steuereinheit und/oder das Bussystem ausgebildet ist, die Beleuchtungsmittel in Abhängigkeit der Nutzereingabe anzusteuern.

Kühl- und/oder Gefriergerät nach Anspruch 13, dadurch gekennzeichnet, dass es sich bei den Eingabemitteln um eine Kamera oder um eine Touchoberfläche oder um eine Tastatur des Gerätes oder eines externen Gerätes, insbesondere eines Smartphones oder Tablets handelt.

Denkbar sind beispielsweise die folgenden Anwendungen:
- Inventarmanagement Wein (oder sonstiges Getränk):
   o Vorgesehene Position eine Weinflasche wird nach Scan in einer App im Gerät mittels Licht (Spotfunktionalität) angezeigt.
   ∘ Hilfe bei der Suche einer Flasche: Position der Weinflasche wird über Licht (Spotfunktionalität) angezeigt, um gezielte Entnahme zu erleichtern.
   ∘ Farbsignal kann auf Weinflaschen hindeuten, deren maximale Lagerdauer überschritten wurde bzw. trinkfähiges Alter erreicht hat. -> Bereich leuchtet beispielsweise rot./gelb.
- Inventarmanagement Food:
   o In Kombination mit einer Kamera, kann das Kühlgerät mittels Lichtes abgelaufene oder falsch gelagerte Lebensmittel anzeigen.
   ∘ In Kombination mit einer Kamera, Anzeige mittels Lichtes der Position eines Lebensmittels aus dem digitalen Inventar.
- Inventarmanagement Scientific / Healthcare
   o Licht kann abgelaufene Medikamente oder sonstige Proben via Licht (Spotfunktionalität) anzeigen und dem Nutzer kenntlich machen.
   ∘ Hilfe bei der Suche eines Medikaments/Probe: Position wird über Licht (Spotfunktionalität) angezeigt, um gezielte Entnahme zu erleichtern.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente.

Weiterhin können alle hierin beschriebenen Merkmale der Erfindung beliebig miteinander kombiniert oder voneinander isoliert beansprucht werden.

Weitere Einzelheiten und Vorteile der Erfindung werden anhand eines im Folgenden beschriebenen Ausführungsbeispiels näher erläutert.

Das Ausführungsbeispiel betrifft ein Kühlgerät mit mehreren im Innenraum sowie auf der Gerätaußenseite befindlichen Beleuchtungseinheiten.

Jeder der Beleuchtungseinheiten weist eine Mehrzahl von LEDs auf.

Das Gerät umfasst des Weiteren eine Steuereinheit, die über einen Ansteuerbus mit den mehreren Beleuchtungseinheiten kommuniziert und an diese über den Steuerbus Befehle bzw. Steuersignale überträgt.

Die Befehlskomplexität kann abhängig vom Anwendungsfall variieren.

So können beispielsweise die PWM-Parameter (PWM = Pulsweitenmodulation) der verfügbaren LED-Kanäle übertragen werden. Hierdurch ist wenig Intelligenz auf der Beleuchtungseinheit erforderlich. Dies erfordert jedoch eine entsprechende Bandbreite des Bussystems.

Andererseits können auch komplex Befehle übertragen werden.

Die Umsetzung in die entsprechende Beleuchtungsszenerie erfolgt dann durch die Intelligenz der Beleuchtungseinheit, wie z.B. einen Prozessor der Beleuchtungseinheit.

Der Steuerbus kann über Steuersignale die Synchronisierung vornehmen, um die Lichtelemente alle Kanäle innerhalb einer Beleuchtungseinheit aber auch alle anderen angeschlossenen Beleuchtungseinheiten zeitlich synchron zu halten.

Dies kann aus optischen als auch aus Gründen der Aufnahmeleistung ggf. erforderlich sein.

Erfindungsgemäß können Beleuchtungseinheiten mit folgenden Eigenschaften realisiert werden:
- Individuelle Farb- und Helligkeitsgestaltungen, wobei die Farb- und Helligkeitsgestaltung individuell bis hin zu jedem einzelnen Leuchtmittel ausgeführt sein kann.
- Flash- und Spotfunktionalitäten, um Warnungen zu erzeugen oder den Focus des Betrachters gezielt zu lenken
- Dynamische sich zeitliche verändernde Lichtdarstellungen

An das Bussystem kann eine beliebige Anzahl von Beleuchtungseinheiten angeschlossen sein.

Die unterschiedlichen Beleuchtungseinheiten können von einer aber auch von mehreren voneinander unabhängigen Spannungsquellen versorgt sein. Durch die galvanische Trennung wird dennoch eine zeitsynchrone Ansteuerung aller Einheiten ermöglicht.

Die Beleuchtungseinheiten können beliebig im und außerhalb des Gerätes angeordnet sein. Die Beleuchtungseinheit(en) können beispielsweise im gekühlten Innenraum angeordnet sein und zu dessen Ausleuchtung dienen.

Denkbar ist es, dass ein Nutzer über eine App oder direkt am Gerät eine Lichtfarbe, die Lichtverteilung (hinten, vorne, rechts, links, oben und unten), die Helligkeit etc. einstellt und diese Einstellung dann an die Steuereinheit und/oder an die Beleuchtungseinheit(en) des Gerätes überträgt.

Diese Signale werden sodann an einem Speicher des Gerätes abgelegt und bei einem bestimmten Ereignis, z.B. beim Öffnen der Tür, zu einer bestimmen Uhrzeit, in Abhängigkeit von der Tageszeit etc. von der Steuereinheit an den Steuerbus übergeben und von diesem an die Beleuchtungseinheiten, die dies entsprechend umsetzen.

So ist möglich, die Beleuchtung des Gerätes (innen und/oder außen) nutzerindividuell einzustellen.

## Patentansprüche

1. Kühl- und/oder Gefriergerät mit einem Korpus, in dem sich ein gekühlter Innenraum befindet, der einen Nutzraum zur Lagerung von Kühl- und/oder Gefriergut aufweist, sowie einer oder mehreren Beleuchtungseinheiten, die in dem gekühlten Innenraum und/oder an dem Korpus angeordnet sind, wobei eine Steuereinheit vorhanden ist, die ausgebildet ist, Steuersignale an die Beleuchtungseinheiten auszugeben,
**dadurch gekennzeichnet,**
**dass** ein Bussystem vorhanden ist, das mit der Steuereinheit sowie mit den Beleuchtungseinheiten derart in Verbindung steht, dass die Beleuchtungseinheiten unter Verwendung das Bussystems von der Steuereinheit angesteuert werden.

2. Kühl- und/oder Gefriergerät nach Anspruch 1, **dadurch gekennzeichnet, dass** die Anbindung der Beleuchtungseinheit an das Bussystem galvanisch getrennt oder galvanisch erfolgt.

3. Kühl- und/oder Gefriergerät nach Anspruch 1 oder 2, **dadurch gekennzeichnet, dass** das Bussystem derart ausgebildet, dass es drahtlos oder drahtgebunden arbeitet.

4. Kühl- und/oder Gefriergerät nach Anspruch 3, **dadurch gekennzeichnet, dass** die Beleuchtungseinheit eine Funkschnittstelle zur drahtlosen Ansteuerung der Beleuchtungseinheit durch das Bussystem aufweisen, dass die Beleuchtungseinheit eine Stromversorgung aufweist und dass die Stromversorgung derart ausgebildet ist, dass diese auch die Stromversorgung für die Funkschnittstelle bildet.

5. Kühl- und/oder Gefriergerät nach einem der vorhergehenden Ansprüche, **dadurch gekennzeichnet, dass** das Bussystem derart ausgebildet ist, dass es unidirektional arbeitet, so dass es nur Steuersignale an die Beleuchtungseinheit übermitteln kann, jedoch keine Signale von der Beleuchtungseinheit empfangen kann.

6. Kühl- und/oder Gefriergerät nach einem der Ansprüche 1 bis 4, **dadurch gekennzeichnet, dass** das Bussystem derart ausgebildet ist, dass es bidirektional arbeitet, so dass es Steuersignale an die Beleuchtungseinheit übermitteln kann als auch Signale von der Beleuchtungseinheit empfangen kann.

7. Kühl- und/oder Gefriergerät nach einem der vorhergehenden Ansprüche, **dadurch gekennzeichnet, dass** eine Ansteuerintelligenz vorhanden ist, die sich nur in der Steuereinheit, nur in den Beleuchtungseinheiten oder sowohl in der Steuereinheit als auch in den Beleuchtungseinheiten befindet.

8. Kühl- und/oder Gefriergerät nach einem der vorhergehenden Ansprüche, **dadurch gekennzeichnet, dass** die Beleuchtungseinheiten nur ein einziges oder eine Gruppe von Leuchtmitteln aufweisen, wobei es sich bei den Leuchtmitteln vorzugsweise um LEDs handelt.

9. Kühl- und/oder Gefriergerät nach einem der vorhergehenden Ansprüche, **dadurch gekennzeichnet, dass** eine Ansteuerintelligenz vorhanden ist, die ausgebildet ist, ein einzelnes Leuchtmittel oder eine Gruppe von Leuchtmitten anzusteuern.

10. Kühl- und/oder Gefriergerät nach einem der vorhergehenden Ansprüche, **dadurch gekennzeichnet, dass** die Steuereinheit eine Schnittstelle zur Kommunikation mit einem externen Gerät aufweist.

11. Kühl- und/oder Gefriergerät nach einem der vorhergehenden Ansprüche, **dadurch gekennzeichnet, dass** die Steuereinheit und/oder das Bussystem ausgebildet ist, die Lichtfarbe und/oder den Beleuchtungsort der Beleuchtungsmittel in Abhängigkeit wenigstens eines Parameters anzusteuern.

12. Kühl- und/oder Gefriergerät nach Anspruch 11, **dadurch gekennzeichnet, dass** es sich bei dem oder den Parametern um einen oder mehrere der folgenden handelt: Istwert, Sollwert, Abweichung zwischen Ist- und Sollwert, Änderung des Sollwertes, Vorliegen eines Hinweises, Tageszeit, Art des Kühl- bzw. Gefriergutes, Lagerdauer des Kühl- bzw. Gefriergutes, zeitlicher Abstand der tatsächlichen Lagerdauer von einer maximal zulässigen Lagerdauer des Kühl- bzw. Gefriergutes, Grad der Fleischreifung.

13. Kühl- und/oder Gefriergerät nach einem der vorhergehenden Ansprüche, **dadurch gekennzeichnet, dass** das Gerät ein Erfassungsmittel aufweist oder mit einem Erfassungsmittel in Verbindung steht, das ausgebildet ist, eine Nutzereingabe zu erfassen, wobei die Erfassungsmittel mit der Steuereinheit und/oder mit dem Bussystem in Verbindung stehen und wobei die Steuereinheit und/oder das Bussystem ausgebildet ist, die Beleuchtungsmittel in Abhängigkeit der Nutzereingabe anzusteuern.

14. Kühl- und/oder Gefriergerät nach Anspruch 13, **dadurch gekennzeichnet, dass** es sich bei den Eingabemitteln um eine Kamera oder um eine Touchoberfläche oder um eine Tastatur handelt.

15. Gruppe von zwei oder mehr als zwei Kühl- und/oder Gefriergeräten nach einem der vorhergehenden Ansprüche, **dadurch gekennzeichnet, dass** ein gemeinsames Bussystem vorhanden ist, über das die mehreren Geräte angesteuert werden.
